# FASCICULE DE BREVET EUROPEEN

(11) **EP 3 405 633 B1**
(45) Date de publication et mention de la délivrance du brevet: **26.02.2020**
(21) Numéro de dépôt: 16826425.7
(22) Date de dépôt: 21.12.2016
(51) Int. Cl.: E05B 85/10, E05B 81/28, E05B 77/42, E05B 81/46

(54) **COMMANDE D'OUVERTURE EXTÉRIEURE DE VÉHICULE AUTOMOBILE**
EXTERNE ÖFFNUNGSSTEUERUNG EINES KRAFTFAHRZEUGS
EXTERNAL OPENING CONTROL OF A MOTOR VEHICLE

(30) Priorité: 21.01.2016 FR 1650482
(43) Date de publication de la demande: 28.11.2018
(73) Titulaire: PSA Automobiles SA, 78300 Poissy (FR)
(72) Inventeur: ALRIC, Brice, 78370 Plaisir (FR); TESTON, Yves, 70290 Champagney (FR)
(86) Numéro de dépôt international: PCT/FR2016/053595
(87) Numéro de publication internationale: WO 2017/125653

(56) Documents cités:
- DE-A1-102008 030 580
- DE-A1-102013 109 930
- DE-A1-102013 112 706
- US-A- 5 743 575
- US-A1- 2014 265 372

## Description

L'invention a trait à une commande d'ouverture à poignée d'un ouvrant. Plus précisément, l'invention propose une commande d'ouverture à déploiement motorisé. L'invention aborde également un ouvrant avec une commande d'ouverture dont la poignée affleure la surface extérieure de l'ouvrant. L'invention concerne également un véhicule automobile muni d'une commande d'ouverture extérieure d'un ouvrant.

Pour des raisons esthétiques et aérodynamiques, une poignée de commande d'ouverture d'une porte de véhicule automobile peut être de type affleurant. Une telle poignée présente une surface extérieure au niveau de la surface extérieure de la porte, si bien qu'elle ne montre pas de prise. Elle doit être préalablement sortie, ou déployée, pour pouvoir être saisie par un utilisateur. Ce mouvement de pivotement vers l'extérieur est entraîné par un moteur pilotant la sortie et le rangement de la poignée.

Les documents DE102013112706 et DE102008030580 divulguent des poignées rétractables de porte de véhicule.

Le document WO2012/021782 A2 divulgue une poignée pour porte de véhicule. En position rétractée, la poignée affleure la surface extérieure de la porte. Elle est entrainée par un moteur entre position rangée et une position sortie où un utilisateur peut la manipuler afin d'ouvrir la porte correspondante. Un mécanisme d'entraînement relie la poignée au moteur. Le mécanisme comprend une bielle et un ressort. Celui-ci se comprime lorsque le moteur provoque le déploiement de la poignée, mais que cette dernière reste bloquée en position rétractée. Cette disposition offre l'avantage de ne pas endommager le moteur du véhicule malgré le blocage.

Toutefois, la sécurité d'une telle solution est limitée. En effet lors du mouvement de fermeture, la poignée peut coincer les doigts de l'utilisateur. Ce dernier peut subir une blessure. Ceci génère une crainte de l'utilisateur, d'où un effet anxiogène néfaste à la qualité perçue du véhicule.

L'invention a pour objectif de résoudre au moins un des problèmes posés par l'art antérieur. L'invention a également pour objectif d'améliorer la sécurité d'une poignée motorisée pour ouvrant. Par ailleurs, l'invention vise une solution simple et compacte.

L'invention a pour objet un ensemble pour commande d'ouverture d'ouvrant, notamment pour porte de véhicule, l'ensemble comprenant : un support ; une poignée qui est mobile au moins entre une position rétractée, et une position déployée par rapport au support afin d'être manipulée par un utilisateur; un actionneur mobile dans un sens de déploiement de manière à entraîner la poignée vers sa position déployée, et mobile dans un sens de rétraction; remarquable en ce qu'il comprend en outre un système d'accouplement à sens unique de la poignée à l'actionneur, le système étant configuré de sorte que dans le sens de déploiement l'actionneur entraîne la poignée, et dans le sens de rétraction l'actionneur est désaccouplé de la poignée. L'ensemble comprend aussi des moyens de rappel configurés pour déplacer la poignée vers sa position rétractée, et des moyens d'amortissement du déplacement de la poignée vers sa position rétractée. Selon l'invention, les moyens d'amortissement sont disposés à l'intérieur du système d'accouplement à sens unique.

Selon des modes particuliers de réalisation, l'ensemble peut comprendre une ou plusieurs des caractéristiques suivantes, prises isolément ou selon toutes les combinaisons techniques possibles qui sont définies dans les revendications.
- La poignée comprend un allongement principal, l'ensemble comprenant un pivot articulant la poignée dont l'axe de pivotement est généralement perpendiculaire à l'allongement principal de la poignée.
- L'ensemble comprend deux pivots ; dont un pivot fixe et un pivot mobile déporté par rapport au pivot fixe.
- Le système d'accouplement à sens unique comprend un mécanisme de roue libre.
- L'ensemble comprend une première tige solidaire de la poignée, et une deuxième tige en prise avec l'actionneur, le système d'accouplement joignant la première tige à la deuxième tige.
- L'actionneur est un actionneur rotatif ou un actionneur linéaire.
- La poignée comprend un premier levier, et l'actionneur comprend un deuxième levier, le système d'accouplement étant à l'interface entre lesdits leviers.

L'ensemble peut aussi comprendre en autres variantes les caractéristiques suivantes :
- Les moyens d'amortissement sont à dissipation d'énergie.
- La commande d'ouverture est une commande extérieure.
- La poignée est une poignée pivotante.
- L'actionneur est apte à pivoter la poignée d'au moins 10°, ou d'au moins 25°, ou d'au moins 45°.
- Les moyens d'amortissement s'opposent aux moyens de rappel
- La poignée est mobile jusqu'à une position de déverrouillage, notamment de déverrouillage de l'ouvrant ; la position déployée étant entre la positon de déverrouillage et la position rétractée.
- Le système comprend un boîtier dans lequel sont disposés les moyens d'amortissement et des éléments de blocage en rotation.
- Le boîtier forme une bague autour de la jonction entre la première tige et la deuxième tige.
- L'ensemble comprend au moins un pivot à distance de l'actionneur, éventuellement en liaison avec la poignée.
- L'actionneur linéaire comprend une crémaillère entrainant le système d'accouplement.
- La deuxième tige comprend un pignon entraîné par l'actionneur, éventuellement par la crémaillère.
- Les moyens de rappel comprennent un ressort, optionnellement accroché à la poignée ou au système de roue libre.
- L'ensemble est configuré de sorte que les moyens d'amortissement soient inactifs dans le sens de déploiement de l'actionneur et/ou de la poignée.
- Les moyens d'amortissement et le système d'accouplement sont coaxiaux.

L'invention a également pour objet un ouvrant de véhicule comprenant un ensemble, remarquable en ce que l'ensemble est conforme à l'invention, optionnellement l'ouvrant et la poignée comprennent des axes de pivotement sensiblement parallèles.

L'invention a également pour objet un véhicule, notamment automobile, comprenant un ouvrant avec un ensemble de commande d'ouverture d'ouvrant, remraquable en ce que l'ensemble est conforme à l'invention, éventuellement la poignée comprend une première surface extérieure avec un contour, et l'ouvrant comprend une deuxième surface extérieure qui est tangente à la première surface sur tout le contour.

L'invention améliore la sécurité d'une poignée de commande d'ouverture d'une portière de véhicule automobile. En effet, la cinématique de fermeture de la poignée devient indépendante de celle de l'actionneur. La position de la poignée est découplée de la configuration de l'actionneur. Ce dernier peut devenir plus simple, plus économique ; tout comme son circuit de commande.

Le couple de rétraction de la poignée devient inférieur au couple d'ouverture grâce au système d'accouplement à sens unique. Aussi, le mouvement de rétraction de la poignée peut être plus lent, plus doux que celui de déploiement. Ceci supprime l'effet anxiogène malgré un déploiement rapide. En sus, le découplage permet de tirer davantage la poignée pour déverrouiller l'ouvrant ; sans agir contre l'actionneur.

L'invention maintien la prise entre l'actionneur et la poignée, si bien que l'actionneur parvient à ouvrir la poignée même en cas de léger blocage de la poignée. L'invention offre un ensemble compact. Le système de transmission et les moyens d'amortissement peuvent être intégrés dans une bague formant une liaison entre les tiges. En parallèle, la fiabilité et la masse sont optimisées. En sus ; les coûts d'assemblage, de contrôle, et de fourniture diminuent.

D'autres caractéristiques et avantages de la présente invention seront mieux compris à l'aide de la description donnée à titre d'exemple et en référence aux dessins parmi lesquels :
La figure 1 présente un ouvrant avec une poignée selon l'invention.
La figure 2 présente une vue en coupe de l'ouvrant et de la poignée suivant un axe 2-2 tracé sur la figure 1.
La figure 3 illustre un ensemble pour commande d'ouverture d'ouvrant selon un premier mode de réalisation de l'invention.
La figure 4 est une vue de face d'un ensemble pour commande d'ouverture d'ouvrant selon un deuxième mode de réalisation de l'invention.
La figure 5 est une vue du dessus de la poignée pivotante selon le deuxième mode de réalisation de l'invention.

La figure 1 représente un ouvrant 1 muni d'une poignée pivotante 4. L'ouvrant 1 peut être un ouvrant 1 de véhicule (non représenté), notamment d'un véhicule automobile. Toutefois, d'autres applications sont envisageables.

L'ouvrant 1 peut correspondre à une portière pour un passager, ou encore à un volet de coffre. Une vitre peut translater dans l'ouvrant 1, et éventuellement balayer la poignée 4. La poignée 4 est celle d'une commande d'ouverture de l'ouvrant, par exemple une commande extérieure. La commande d'ouverture peut comprendre un dispositif de verrouillage et de déverrouillage (non représenté) de l'ouvrant, qui est commandé par l'actionnement de la poignée 4. La commande peut engager avec une gâche (non représenté) solidaire de la caisse du véhicule. Suivant une alternative de l'invention, la poignée est une poignée de commande intérieure, c'est-à-dire disposée dans l'habitacle du véhicule.

La poignée 4 peut être intégrée dans la surface extérieure 6 de l'ouvrant 1. Son contour 5 épouse la surface extérieure 6. Un jeu constant sépare la poignée 4 de la surface extérieure 6 de l'ouvrant tout le long du contour 5. Ainsi, la continuité de la surface extérieure 6 est généralement préservée et la présence de la poignée 4 est plus discrète. Ceci améliore la qualité perçue.

La figure 2 représente une coupe de l'ouvrant 1 et de la poignée 4 illustrés en figure 1. La coupe est effectuée selon l'axe 2-2 tracé sur la figure 1.

La poignée 4 est représentée en trait continu lorsqu'elle est en position rétractée dans l'ouvrant 1, ou position de repos ; et en traits pointillés en position déployée, ou position opérationnelle, où la poignée fait saillie par rapport à la surface extérieure 6 de l'ouvrant 1. Cette position déployée peut être une première position déployée. Optionnellement, la poignée peut être déplacée dans une deuxième position déployée (représentée en traits mixtes) suite à une manipulation d'un utilisateur. Cet autre mouvement peut correspondre à un mouvement de déverrouillage de l'ouvrant 1 associé. La première position déployée peut être entre la deuxième position déployée et la position rétractée.

La surface extérieure 8 de la poignée 4 affleure la surface extérieure 6 de l'ouvrant 1. Ce type de montage est également désigné par le terme anglo-saxon « flush ». A cet effet, l'ouvrant 1 présente une poche 10 logeant la poignée 4 en position réctractée. La poche peut être formée par un étrier (non représenté) auquel est articulée la poignée 4. L'étrier peut former un support pour la poignée 4 en vue de la lier à l'ouvrant. La poignée 4 peut être totalement disposée dans la poche 10 en position rétractée. Le pourtour de la poche 10 est tangent à la surface extérieure de la poignée sur tout son périmètre. Les surfaces extérieures peuvent présenter une continuité de surface, si bien que la poignée est intégrée dans la surface extérieure générale de l'ouvrant. En position déployée, la poignée 4 fait saillie par rapport à l'ouvrant 1.

La poignée 4 peut être à axe de pivotement 12 vertical. Cet axe 12 peut être parallèle à celui de l'ouvrant 1. La poignée 4 peut être reliée à l'ouvrant 1 à l'aide d'un jeu de bielles ou de leviers, si bien que son centre instantané de rotation décrit une courbe. Puisque la poignée 4 est intégrée dans l'ouvrant 1 de sorte à limiter sa prise depuis l'extérieur lorsqu'elle est en position rétractée, un actionneur 14 permet de la sortir de sa poche 10 afin de pouvoir être manipulée par un utilisateur. L'actionneur 14 est avantageusement rigidement lié à l'ouvrant 1 et contenu dans son épaisseur.

Pour permettre le retour de la poignée 4 dans la poche, des moyens de rappel (non représentés) sont prévus. Ils peuvent être au niveau de l'axe de pivotement 12. Alternativement, ils peuvent en être à distance. Dans cette configuration, ils peuvent être accrochés à l'ouvrant et à la poignée. Les moyens de rappel peuvent comprendre un élément élastique, tel un ressort.

Suivant une variante de l'invention, la poignée est une poignée mobile en translation. L'actionneur peut sortir la poignée en la translatant perpendiculairement à la surface extérieure de l'ouvrant. Le mouvement de déverrouillage de l'ouvrant peut également être un mouvement de translation.

La figure 3 représente un ensemble pour commande d'ouverture de l'ouvrant selon un premier mode de réalisation de l'invention. L'ouvrant (non représenté par soucis de clarté) et les éléments associés peuvent correspondre à ceux de la figure 1. L'ensemble est représentée de face, par exemple depuis l'intérieur du véhicule.

L'actionneur 14 peut être électrique. Suivant une alternative, il peut employer une autre énergie, tel de l'air comprimé. L'actionneur 14 est ici du type rotatif. Son axe de pivotement 15 peut être déporté par rapport à celui de la poignée 4. L'actionneur 14 est mobile dans deux sens, entre au moins deux positions. Dans le sens de déploiement, il entraîne la poignée 4 jusqu'à sa position déployée, où il occupe lui-même une position déployée. L'actionneur 14 peut être déplacé dans un sens de rétraction qui autorise la rétraction de la poignée 4 dans l'ouvrant.

L'ensemble comporte un système d'accouplement 16 à sens unique, également appelé système de transmission à sens unique. Le système 16 peut comporter un mécanisme de roue libre. Ce type de mécanisme est bien connu de l'homme du métier. Le système 16 peut inclure un mécanisme avec un cliquet placé à l'intérieur d'une couronne dentée. Dans un sens de rotation le cliquet autorise la rotation de la couronne externe, dans l'autre sens le cliquet bute contre les dents internes de la couronne dentée de sorte à en stopper la rotation. Ou encore, le système 16 peut comporter un mécanisme avec des billes ou des rouleaux placés dans un moyeu à rampes. Dans un sens de rotation les billes ou les rouleaux sortent des rampes de sorte à bloquer une couronne externe, dans l'autre sens la couronne est libre en rotation.

Le système d'accouplement 16 est placé entre la poigné 4 et l'actionneur 14. Il est en liaison avec chacun d'eux. Suivant le sens de rotation de l'actionneur 14, il communique ou non les mouvements de l'actionneur 14 à la poignée 4. Le système d'accouplement 16 forme ainsi une transmission sélective, unidirectionnelle. Par ce biais, l'actionneur 14 parvient à sortir la poignée 4, puis le système d'accouplement 16 les libère l'un de l'autre. L'actionneur 14 peut alors effectuer seul son mouvement de retour. Puisque l'actionneur 14 est uniquement en prise avec la poignée 4 lors du déploiement, le risque de blesser les doigts de l'utilisateur lors de la rétraction est supprimé.

La poignée 4 et l'actionneur 14 peuvent être reliés à l'aide d'un jeu de leviers, par exemple avec un premier levier 18 solidaire de la poigné 4, et d'un deuxième levier 20 solidaire de l'actionneur 14. Ces leviers (18 ; 20) peuvent être parallèles. Les axes de pivotement (12 ; 15) sont disposés aux extrémités du deuxième levier 20, si bien que le premier axe 12 est mobile. En complément une première tige 22 et une deuxième tige 24, qui sont respectivement solidaires de la poigné 4 et de l'actionneur 14, permettent encore de relier la poignée 4 à l'actionneur 14. Les tiges (22 ; 24) sont coaxiales et entre les leviers (18 ; 20). Elles sont disposées de part et d'autre du système d'accouplement 16, de manière à pouvoir être tantôt cinématiquement liées, tantôt libres en rotation l'une par rapport à l'autre en fonction du sens de rotation de l'actionneur 14. Dans le sens de déploiement de l'actionneur, les tiges et les leviers sont rigidement liés les uns aux autres. Lors de la rétraction les leviers pivotent l'un par rapport à l'autre.

Dans la mesure où la poignée 4 est soumise aux moyens de rappel (non représentés) lorsque l'actionneur 14 est rétracté, des moyens d'amortissement 26 sont prévus pour ralentir le retour de la poignée 4. Les moyens d'amortissement 26 sont calibrés en fonction de l'action mécanique des moyens de rappel, et du temps de retour souhaité pour diminuer l'effet anxiogène de la poignée 4.

Les moyens d'amortissement 26 peuvent comprendre un fluide freinant, par exemple un fluide visqueux générant une résistance lors d'une rotation relative entre la poignée 4 et l'actionneur 14. Le fluide peut être en contact du cliquet ou des rouleaux du système d'accouplement 16. Alternativement ou en complément, les moyens d'amortissement 26 peuvent comprendre des surfaces de frottement coopérant de sorte à s'opposer à la rotation relative entre la poignée 4 et l'actionneur 14. Il peut s'agir de jeux de disques de rotor et de stator, disposés à la manière d'un embrayage. Au moins une des surfaces de frottement peut être une surface du système d'accouplement. Ainsi, il est possible d'intégrer les moyens d'amortissement 26 dans le système d'accouplement 16. Avantageusement, l'ensemble comporte un boîtier 28 formant une chambre recevant au moins le système d'accouplement 16 et optionnellement les moyens d'amortissement 26.

L'axe de pivotement 12 de la poignée 4 peut traverser le système d'accouplement 16 et/ou les moyens d'amortissement 26. Les moyens d'amortissement 26 sont en prise avec la première tige 22 et avec le premier levier 18. Le système d'accouplement 16 forme une séparation entre les tiges (22 ; 24).

Suivant une alternative non-conforme de l'invention, les moyens d'amortissement peuvent être à distance du système d'accouplement. Ils peuvent être en contact du premier levier, et/ou de la poignée. Suivant une autre alternative, le deuxième levier peut être une came dentée entraînant un pignon formé sur la deuxième tige.

La figure 4 représente l'ensemble pour commande d'ouverture selon le deuxième mode de réalisation de l'invention. L'ouvrant (non représenté par soucis de clarté) et les éléments associés peuvent correspondre à ceux de la figure 1. Cette figure 4 reprend la numérotation des figures précédentes pour les éléments identiques ou similaires, la numération étant toutefois incrémentée de 100. Des numéros spécifiques sont utilisés pour les éléments spécifiques à ce mode de réalisation.

L'actionneur 114 peut être linéaire. Il peut comprendre une coulisse 130 mobile en translation par rapport au corps de l'actionneur. Cette coulisse 130 peut coopérer avec la deuxième tige 124. Cette dernière peut présenter un pignon 132 entraîné en rotation par la denture d'une crémaillère formée sur la coulisse 130. Suivant une alternative de l'invention, la coulisse peut comprendre un poussoir entraînant en rotation une came formée à la place du pignon.

La première tige 122 peut être directement en contact de la poignée 104. Les tiges (22 ; 24) peuvent être articulées en rotation par rapport à l'ouvrant, et fixes en translation. L'axe de pivotement 112 de la poignée 104 peut être commun avec celui de la deuxième tige 124.

La figure 5 présente en vue de dessus l'essemble selon le deuxième mode de réalisation de l'invention tel que présenté en figure 4.

Le système d'accouplement 116 est disposé entre la poignée 104 et l'actionneur 114. La première tige 122 affleure la poignée 104. Elle est à distance de la coulisse 130 dont le profil de la denture est ici visible. La translation T de la coulisse 130 permet un pivotement P de la poignée 104 d'au moins 30°, ce qui permet de la sortir suffisamment de son ouvrant pour qu'un utilisateur la manipule. Suivant la course de la coulisse 130, il est possible de pivoter la poignée 104 de 90°.

## Revendications

1. Ensemble pour commande d'ouverture d'ouvrant (1), notamment pour porte de véhicule, l'ensemble comprenant :
- un support ;
- une poignée (4; 104) qui est mobile au moins entre une position rétractée, et une position déployée par rapport au support afin d'être manipulée par un utilisateur;
- un actionneur (14 ; 114) mobile dans un sens de déploiement de manière à entraîner la poignée (4; 104) vers sa position déployée, et mobile dans un sens de rétraction;
comprenant en outre
un système d'accouplement à sens unique (16; 116) de la poignée (4 ; 104) à l'actionneur (14 ; 114), le système (16 ; 116) étant configuré de sorte que dans le sens de déploiement l'actionneur (14 ; 114) entraîne la poignée (4 ; 104), et
dans le sens de rétraction l'actionneur (14; 114) est désaccouplé de la poignée (4 ; 104),
l'ensemble comprenant aussi des moyens de rappel configurés pour déplacer la poignée (4; 104) vers sa position rétractée, et des moyens d'amortissement (26) du déplacement de la poignée (4 ; 104) vers sa position rétractée.
**caractérisé en ce que** les moyens d'amortissement (26) sont disposés à l'intérieur du système d'accouplement à sens unique (16 ; 116).

2. Ensemble selon la revendication 1, **caractérisé en ce que** la poignée (4 ; 104) comprend un allongement principal, l'ensemble comprenant un pivot articulant la poignée (4; 104) dont l'axe de pivotement (12; 112) est généralement perpendiculaire à l'allongement principal de la poignée (4 ; 104).

3. Ensemble selon l'une des revendications 1 à 2, **caractérisé en ce qu'**il comprend deux pivots (12 ; 15); dont un pivot fixe (15) et un pivot mobile (12) déporté par rapport au pivot fixe.

4. Ensemble selon l'une des revendications 1 à 3, **caractérisé en ce que** le système d'accouplement à sens unique (16 ; 116) comprend un mécanisme de roue libre.

5. Ensemble selon l'une des revendications 1 à 4, **caractérisé en ce qu'**il comprend une première tige (22) solidaire de la poignée (4; 104), et une deuxième tige (24) en prise avec l'actionneur (14; 114), le système d'accouplement (16 ; 116) joignant la première tige (22) à la deuxième tige (24).

6. Ensemble selon l'une des revendications 1 à 5, **caractérisé en ce que** l'actionneur est un actionneur rotatif (14) ou un actionneur linéaire (114).

7. Ensemble selon l'une des revendications 1 à 6, **caractérisé en ce que** la poignée (4 ; 104) comprend un premier levier (18), et l'actionneur (14 ; 114) comprend un deuxième levier (20), le système d'accouplement (16 ; 116) étant à l'interface entre lesdits leviers (18 ; 20).

8. Véhicule, notamment automobile, comprenant un ouvrant (1) avec un ensemble de commande d'ouverture d'ouvrant, **caractérisé en ce que** l'ensemble est conforme à l'une des revendications 1 à 7, éventuellement la poignée (4; 104) comprend une première surface extérieure (8) avec un contour (5), et l'ouvrant (1) comprend une deuxième surface extérieure (6) qui est tangente à la première surface (8) sur tout le contour (5).

## Patentansprüche

1. Einheit zum Steuern des Öffnens eines Öffnungselements (1), insbesondere für eine Fahrzeugtür, wobei die Einheit Folgendes umfasst:
- einen Träger;
- einen Griff (4; 104), der mindestens zwischen einer eingefahrenen Position und einer Position, die in Bezug auf den Träger ausgefahren ist, beweglich ist, um von einem Benutzer gehandhabt zu werden;
- einen Aktuator (14; 114), der in eine Ausfahrrichtung derart beweglich ist, dass der Griff (4; 104) zu seiner ausgefahrenen Position angetrieben wird, und der in eine einzige Richtung beweglich ist;
der außerdem
ein Kopplungssystem mit einziger Richtung (16; 116) des Griffs (4; 104) mit dem Aktuator (14; 114) umfasst, wobei das System (16; 116) derart konfiguriert ist, dass der Aktuator (14; 114) in die Ausfahrrichtung den Griff (4; 104) antreibt, und
der Aktuator (14; 114) in die Einfahrrichtung von dem Griff (4; 104) abgekoppelt wird,
wobei die Einheit auch Rückstellmittel umfasst, die konfiguriert sind, um den Griff (4; 104) zu seiner eingefahrenen Position zu verlagern, und Dämpfungsmittel (26) der Verlagerung des Griffs (4; 104) zu seiner eingefahrenen Position,
**dadurch gekennzeichnet, dass** die Dämpfungsmittel (26) in dem Inneren des Kopplungssystems mit einziger Richtung (16; 116) angeordnet sind.

2. Einheit nach Anspruch 1, **dadurch gekennzeichnet, dass** der Griff (4; 104) eine Hauptausdehnung umfasst, wobei die Einheit einen Zapfen umfasst, der den Griff (4; 104) anlenkt, dessen Schwenkachse (12; 112) im Allgemeinen zu der Hauptausdehnung des Griffs (4; 104) senkrecht ist.

3. Einheit nach einem der Ansprüche 1 bis 2, **dadurch gekennzeichnet, dass** sie zwei Zapfen (12; 15) umfasst; darunter ein stationärer Zapfen (15) und ein beweglicher Zapfen (12), der in Bezug auf den stationären Zapfen versetzt ist.

4. Einheit nach einem der Ansprüche 1 bis 3, **dadurch gekennzeichnet, dass** das Kopplungssystem mit einziger Richtung (16; 116) einen Freilaufmechanismus umfasst.

5. Einheit nach einem der Ansprüche 1 bis 4, **dadurch gekennzeichnet, dass** sie einen ersten Schaft (22) umfasst, der fest mit dem Griff (4; 104) verbunden ist, und einen zweiten Schaft (24) im Eingriff mit dem Aktuator (14; 114), wobei das Kopplungssystem (16; 116) den ersten Schaft (22) mit dem zweiten Schaft (24) verbindet.

6. Einheit nach einem der Ansprüche 1 bis 5, **dadurch gekennzeichnet, dass** der Aktuator ein Drehaktuator (14) oder ein linearer Aktuator (114) ist.

7. Einheit nach einem der Ansprüche 1 bis 6, **dadurch gekennzeichnet, dass** der Griff (4; 104) einen ersten Hebel (18) umfasst, und der Aktuator (14; 114) einen zweiten Hebel (20), wobei das Kopplungssystem (16; 116) an der Schnittstelle zwischen den Hebeln (18; 20) liegt.

8. Fahrzeug, insbesondere Kraftfahrzeug, das ein Öffnungselement (1) mit einer Öffnungselement-Öffnungssteuereinheit umfasst, **dadurch gekennzeichnet, dass** die Einheit einem der Ansprüche 1 bis 7 entspricht, der Griff (4; 104) eventuell eine erste Außenoberfläche (8) mit einer Kontur (5) umfasst, und das Öffnungselement (1) eine zweite Außenoberfläche (6) tangierend zu der ersten Oberfläche (8) auf der gesamten Kontur (5) umfasst.

## Claims

1. An opening control assembly of an opening element (1), in particular for a vehicle door, the assembly including:
- a support;
- a handle (4; 104) which is movable at least between a retracted position and a deployed position with respect to the support so as to be manipulated by a user;
- an actuator (14; 114) movable in a deployment direction so as to entrain the handle (4; 104) towards its deployed position, and movable in a retraction direction;
further including
a one-way coupling system (16; 116) of the handle (4; 104) to the actuator (14; 114), the system (16; 116) being configured such that in the deployment direction the actuator (14; 114) entrains the handle (4; 104), and
in the retraction direction the actuator (14; 114) is uncoupled from the handle (14; 104),
the assembly also including return means configured to move the handle (4; 104) towards its retracted position, and damping means (26) of the movement of the handle (4; 104) towards its retracted position, **characterized in that** the damping means (26) are disposed in the interior of the one-way coupling system (16; 116).

2. The assembly according to Claim 1, **characterized in that** the handle (4; 104) includes a main extension, the assembly including a pivot articulating the handle (4; 104), the pivoting axis (12; 112) of which is generally perpendicular to the main extension of the handle (4; 104).

3. The assembly according to one of Claims 1 to 2, **characterized in that** it includes two pivots (12; 15), of which one is a fixed pivot (15) and one is a movable pivot (12) moved with respect to the fixed pivot.

4. The assembly according to one of Claims 1 to 3, **characterized in that** the one-way coupling system (16; 116) includes a freewheel mechanism.

5. The assembly according to one of Claims 1 to 4, **characterized in that** it includes a first rod (22) integral with the handle (4; 104), and a second rod (24) engaged with the actuator (14; 114), the coupling system (16; 116) joining the first rod (22) to the second rod (24).

6. The assembly according to one of Claims 1 to 5, **characterized in that** the actuator is a rotary actuator (14) or a linear actuator (114).

7. The assembly according to one of Claims 1 to 6, **characterized in that** the handle (4; 104) includes a first lever (18), and the actuator (14; 114) includes a second lever (20), the coupling system (16; 116) being at the interface between said levers (18; 20).

8. A vehicle, in particular a motor vehicle, including an opening element (1) with an opening control assembly of an opening element, **characterized in that** the assembly is according to one of Claims 1 to 7, possibly the handle (4; 104) includes a first exterior surface (8) with a contour (5), and the opening element (1) includes a second exterior surface (6) which is tangent to the first surface (8) over all the contour (5).
